# EUROPÄISCHE PATENTSCHRIFT

(11) **EP 2 168 203 B1**
(45) Veröffentlichungstag und Bekanntmachung des Hinweises auf die Patenterteilung: **27.04.2011**
(21) Anmeldenummer: 08773414.1
(22) Anmeldetag: 12.06.2008
(51) Int. Cl.: H01Q 1/00, H01Q 1/12, H01Q 1/24, H01Q 1/42, F16B 5/02

(54) **ANTENNENEINRICHTUNG MIT LÄNGENAUSGLEICHSEINRICHTUNG**
ANTENNA DEVICE COMPRISING A LENGTH DIFFERENCE COMPENSATING UNIT
DISPOSITIF D'ANTENNES COMPRENANT UNE UNITÉ DE COMPENSATION D'UN DIFFÉRENCE DE LONGUEUR

(30) Priorität: 19.07.2007 DE 102007033816
(43) Veröffentlichungstag der Anmeldung: 31.03.2010
(73) Patentinhaber: Kathrein-Werke KG, 83022 Rosenheim (DE)
(72) Erfinder: SADDINGTON, Stephen, 83569 Vogtareuth (DE); OBERMAIER, Johann, 83104 Weiching (DE); STANISZEWSKI, Walter, 83229 Aschau (DE)
(74) Vertreter: Flach, Dieter Rolf Paul
(86) Internationale Anmeldenummer: PCT/EP2008/004735
(87) Internationale Veröffentlichungsnummer: WO 2009/010134

(56) Entgegenhaltungen:
- EP-A- 1 251 583
- JP-A- 2002 013 285
- JP-A- 2002 070 821
- US-A- 5 963 179
- US-A1- 2005 099 035

## Beschreibung

Die Erfindung betrifft eine Antenneneinrichtung, insbesondere eine antennenarrayförmige Antenneneinrichtung mit mehreren, zumindest in einer Anbaurichtung versetzt zueinander liegenden Strahlen, nach dem Oberbegriff des Anspruches 1.

Antenneneinrichtungen insbesondere für stationäre Mobilfunktstationen sind hinlänglich bekannt.

Sie umfassen in der Regel eine Antenneneinrichtung, die üblicherweise antennenarrayförmig gestaltet ist, und dazu mehrere, beispielsweise in Vertikalrichtung versetzt zueinander liegende Strahler umfasst, die vor einer Reflektorfläche angeordnet sind. Der gesamte Reflektor muss nicht zwingend senkrecht angeordnet sein, sondern kann in einem bestimmten Winkel zur Vertikalen ausgerichtet sein. Die gesamte Anordnung ist dann in einem Gehäuse untergebracht, das als Radom bezeichnet wird, welcher für elektromagnetische Strahlen als "durchsichtig" oder "quasi durchsichtig" erscheint.

Derartige Antenneneinrichtungen werden üblicherweise - wie dies beispielsweise aus der EP 1 601 046 A1 bekannt ist - mittels zumindest zweier, in Längsrichtung der Antenneneinrichtung versetzt liegender Montageplatten oder Montageansätzen an Masten, Mauern, etc. verankert und montiert. Die in Rede stehenden Montageansätze sind üblicherweise mit dem Gehäuse/Radom fest verbunden oder weisen auch eine feste durchgehende Verbindung mit der inneren Tragstruktur der Antenneneinrichtung, beispielsweise in Form des Reflektors auf. Dies ist bei derartigen Antennen oft auch deshalb problemlos möglich, da die temperaturbedingten Längenausdehnungen bezüglich des verwendeten Kunststoffmaterials für das Radom und der Metallteile in einer ähnlichen Größenanordnung liegen, hier also keine prinzipiellen Probleme auftreten.

Ferner ist beispielsweise aus der DE 10 2005 018 052 A1 ein Verfahren und eine Herstellung einer Antennenkappe für U-Boote, also einem ganz speziellen Anwendungsfall, zu entnehmen.

Derartige eingangs genannte Mobilfunkanlagen erlauben es mobilen Teilnehmenern nicht nur die mobilen Telefongespräche abzuwickeln, sondern erlauben es zudem den Nutzern auch unterwegs zu surfen, beispielsweise mittels GPRS, UMTS über WLAN-Hotspots und dergleichen.

Daneben kommt auch der sogenannten WiMAX-Technologie größere Bedeutung zu (worldwide Interoperability for Microwave Access). Unter dieser Technik lassen sich zwei Hauptanwendungsfälle integrieren. In einem Hauptanwendungsfall handelt es sich um eine stationäre Funk-Alternative gegenüber dem Festnetz-DSL, also einem quasi drahtlosen (wireless) DSL. Bei einem anderen Hauptanwendungsfall lässt sich diese Technik als Weitbereichs-LAN beschreiben, also eine Art WLAN (Wireless Metropolitan Access).

Der wesentliche Vorteil, insbesondere im letztgenannten Fall ist, dass das Einzugsgebiet, also das Abdeckgebiet oder allgemein der sogenannte Hotspot einer derartigen Wireless-Basisstation sehr viel größer ist und auch noch deutlich weiter entfernte mobile User über diese Basisstation, beispielsweise im Internet surfen können. Ein derartiger Hotspot kann durchaus einen Bereich von einigen Kilometern Durchmesser versorgen und in diesem Bereich einen Netzzugang ermöglichen, über den letztlich auch eine Kommunikation mittels Sprache möglich ist. Services und Aufbau des Netzes sind dabei ähnlich wie bei einem UMTS-Netz.

Obgleich diese Technik nicht auf bestimmte Frequenzgebiete festgelegt oder beschränkt ist, kann allgemein davon gesprochen werden, dass es sich um ein Einsatzgebiet oberhalb einer Frequenz von 2 GHz handelt, beispielsweise im 2 GHz-Bereich, aber auch im 3,5 GHz-Bereich oder sogar im sogenannten 5,8 GHz-Bereich, etc.

Entsprechend den höheren Frequenzen für das bevorzugte Anwendungsgebiet, insbesondere der sogenannten Wireless-Technik, ergibt sich im Hinblick auf diese höheren übertragungsfrequenzen, dass die Abmessungen und insbesondere auch die Strahler und die Abstände zwischen den Strahlern deutlich kleiner sind als in den üblichen Mobilfunkbereichen, beispielsweise im 900 MHz-Bereich, im 1800 bis 1900 MHz-Bereich oder beispielsweise auch im UMTS-Bereich von ungefähr 2,3 GHz. Ferner hat sich aber nunmehr gezeigt, dass mit zunehmend höheren Betriebsfrequenzen die üblicherweise verwendeten Materialen für das Antennengehäuse, das sogenannte Radom, durchaus noch zu einer nennenswerten Schwächung der elektromagnetischen Strahlen, also zu einer unerwünschten Dämpfung beim Durchtritt durch ein derartiges Radom führen. Dabei wird die Strahlung nicht nur gedämpft, sondern auch gestreut. Ferner sind auch unerwünschte Auswirkungen auf das Diagramm selbst möglich.

Von daher werden bevorzugt für die höheren in Rede stehenden Frequenzbereiche nunmehr andere Werkstoffe und Materialien bevorzugt, beispielsweise nicht mehr glasfaserverstärkte Kunststoffe, wie in den üblichen Funkbereichen, sondern Thermoplaste.

Aufgabe der vorliegenden Erfindung ist es, insbesondere für diese Anwendungsfälle eine Antenne zu schaffen, die auch bei Verwendung von unterschiedlichsten Materialien für das Radom, beispielsweise unter Verwendung von Thermoplasten, problemlos eingesetzt werden kann.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Thermoplaste weisen den gravierenden Nachteil auf, dass sie deutlich höhere, temperaturbedingte Ausdehnungskoeffizienten haben, die sich von den Ausdehnungskoeffizienten insbesondere der Metalle deutlich unterscheiden.

Ist in einem derartigen (beispielsweise aus einem Thermoplast) bestehenden Antennengehäuse/Radom eine in der Regel aus Metall bestehende Tragkonstruktion, vor allem ein sich fast über die gesamte Länge oder Höhe (oder Breite) des Antennengehäuses/Radoms erstreckender Reflektor untergebracht, so heißt dies, dass bei den zu berücksichtigenden großen Temperaturschwankungen durchaus relevante unterschiedliche Ausdehnungen am Antennengehäuse/Radom im Verhältnis zu den metallischen Tragteilen bzw. dem Reflektor festzustellen sind. Bei zu berücksichtigenden Temperaturschwankungen von -40° bis 80° kann dies bei einer Länge eines Antennengehäuses/Radoms von beispielsweise 70 cm bedeuten, dass sich das Radom um 8 mm in der Länge gegenüber den metallischen Tragteilen ändert. Die Montage selbst erfolgt in der Regel dabei bei Raumtemperatur. D.h., das Radom verkürzt sich bzw. verlängert sich um je 4 mm, wodurch sich beim benannten Beispiel die maximale Längenänderung von 8 mm ergibt. Somit können derartig starke Temperaturunterschiede und Längenausdehnungen letztlich zur Zerstörung oder zumindest Beeinträchtigung des Gehäuses/Radoms führen, was vor allem bedeuten kann, dass das Radom undicht wird und Feuchtigkeit in das Innere eindringen kann, was sicher vermieden werden muss.

Vor diesem Hintergrund schafft die Erfindung eine verbesserte konstruktive Möglichkeit, die diesen unterschiedlichen temperaturbedingten Ausdehnungen Rechnung trägt.

Erfindungsgemäß ist dazu vorgesehen, dass bei einer üblicherweise an zumindest zwei (oder auch mehr als zwei) versetzt zueinander liegenden Punkten oder Bereichen verankerbaren Antenne (die beispielsweise an einem Antennenmast oder an einer Mauer etc. verankert werden kann) zumindest eine Verankerungsstelle mit einer Längenausgleichseinrichtung vorgesehen ist. Die erfindungsgemäße Längenausgleichseinrichtung ist so aufgebaut, dass sie eine temperaturbedingte Längenausdehnung des Gehäuses/ Radoms gegenüber dem zugehörigen Montageansatz erlaubt, und dabei auch sicherstellt, dass während der Montage durch Festdrehen von Montageschrauben etc. die gewünschte Ausgleichsbewegung nicht aus Versehen außer Kraft gesetzt oder unterdrückt werden kann.

Die Erfindung weist eine Vielzahl weiterer Vorteile auf.

So ist in einer bevorzugten Ausführungsform auch noch vorgesehen, dass die Ausgleichseinrichtung nur gehäuseaußenseitig und nur bezüglich einer zusätzlich am Gehäuse vorgesehenen, zum Radom-Inneren hin geschlossenen Kammer ausgebildet ist, so dass über diese eine Ausgleichsbewegung erlaubenden Maßnahmen keine Feuchtigkeit in das eigentliche, den Reflektor und die Strahlereinrichtung aufnehmenden Innenraum des Antennengehäuses/Radoms eindringen kann. In einer besonders bevorzugten Ausführungsform ist ferner vorgesehen, dass für die Längenausgleichseinrichtung gehäuseseitig eine Metallschiene als Halte- oder Trageinrichtung verwendet wird, die vorzugsweise auch mit dem zumindest weiteren Montageansatz (der üblicherweise nicht mit einer Längenausgleichseinrichtung versehen sein muss) verbunden ist. Dabei kann an dieser Stelle über die Tragschiene sichergestellt werden, dass im Bereich der Längenausgleichseinrichtung an dem zweiten Montageansatz die entsprechenden Führungseinrichtungen sowohl in einem unteren wie in einem maximal oberen Temperaturbereich nicht an die Begrenzungen einer, eine Längenausgleichsbewegung erlaubenden, üblicherweise langlochförmigen Ausnehmung anstoßen können.

Schließlich erweist es sich als günstig, diese erwähnte Halte- oder Tragschiene in einer, vom eigentlichen die Strahlereinrichtung und den Reflektor aufnehmenden Innenraum des Antennengehäuses/Radoms getrennten, kammerförmigen Einrichtung unterzubringen.

Die vorstehend erwähnte Längenausgleichseinrichtung wird nachfolgend teilweise auch als externe Längenausgleichseinrichtung oder äußere Längenausgleichseinrichtung bezeichnet, da im Rahmen der Erfindung in einer bevorzugten Ausführungsform auch noch eine interne Längenausgleichseinrichtung im Inneren des Gehäuses/Radoms vorgesehen ist, um auch hier sicherzustellen, dass bei temperaturbedingten stark differierenden Längen-Ausgleichsbewegungen zwischen Radom und der im.Gehäuse/Radom untergebrachten, in der Regel aus Metall bestehenden Trageinrichtung, insbesondere in Form des Reflektors, diese unterschiedlichen Längenausdehnungen nicht zu einer Beschädigung der Antenne führen können.

Bei der bevorzugt vorgesehenen inneren Längenausgleichseinrichtung ist zumindest eine interne Montageeinrichtung zur Befestigung der Trageinrichtung/des Reflektors am Gehäuse/Radom zumindest zweigeteilt oder zweigegliedert, so dass sich der an der Trageinrichtung/Reflektor zum einen und an dem Radom bzw. einer am Ende des Radoms aufgesetzten Endkappe zum anderen abgestützte Teil der Befestigungseinrichtung entgegen der Kraft der Federeinrichtung bei Temperaturschwankungen eine Ausgleichsbewegung durchführen kann.

Die Erfindung wird nachfolgend anhand von Zeichnungen für mehrere Ausführungsbeispiele erläutert. Dabei zeigen im einzelnen:
- Figur 1 :: eine schematische dreidimensionale Dar- stellung einer erfindungsgemäßen Antennen- einrichtung bei teilweise im Schnitt ent- ferntem Oberteil des Antennengehäuses/Ra- doms;
- Figur 2 :: eine zu Figur 1 ähnliche perspektivische Darstellung der Antenneneinrichtung bei teilweise im Schnitt entfernten Teilen des Gehäuses/Radoms einschließlich der stirn- seitig gegenüberliegenden End- oder Ab- deckkappen zur Verdeutlichung der Monta- geeinrichtung;
- Figur 3 :: eine schematische Vertikal-Längsschnitt- darstellung durch die Antenneneinrichtung (ohne Darstellung der Antenneneinrichtung und ohne Darstellung der Strahler und des Reflektors und der stirnseitig gegenüber- liegenden Abdeckkappen) zur Verdeutlichung der Befestigungseinrichtung unter Ein- schluss einer Längenausgleichseinrichtung;
- Figur 3a :: ein abgewandeltes Ausführungsbeispiel zu Figur 3;
- Figur 4 :: eine teilweise Draufsicht auf die Anten- neneinrichtung bei entferntem Oberteil des Gehäuses/Radoms;
- Figur 5 :: eine schematische auszugsweise Quer- schnittdarstellung eines abgewandelten Ausführungsbeispiels mit einer Montagebe- festigungseinrichtung mit Längenausgleich;
- Figur 6 :: eine schematische Draufsicht auf ein abge- wandeltes Ausführungsbeispiel einer inne- ren Montageeinrichtung in Form einer ver- formbaren Federeinrichtung in einem ersten Belastungszustand; und
- Figur 7 :: eine entsprechende Darstellung zu Figur 5 in einem anderen Belastungszustand bei un- terschiedlicher temperaturbedingter Län- genausdehnung des Gehäuses/Radoms gegen- über der inneren Trag- und/oder Radomein- richtung.

In Figur 1 ist in schematischer dreidimensionaler Darstellung ein erstes Ausführungsbeispiel einer Antenneneinrichtung gezeigt, wie sie insbesondere für Frequenzbereiche über 2 GHz, beispielsweise für die sogenannte Wireless-WiMAX Technologie, in Frage kommt.

Die Antenneneinrichtung umfasst dazu ein Gehäuse 1, welches nachfolgend teilweise auch als Radom bezeichnet wird.

Das Gehäuse weist eine Oberseite 1a (Figur 2) auf, die üblicherweise zumindest geringfügig quer zur Längserstreckung des Gehäuses leicht ballig oder konvex gestaltet ist, also nach außen zumindest geringfügig ausgebaucht ist. An zwei oben liegenden und (in Strahlrichtung weisenden) äußeren Begrenzungskanten 3 geht die Oberseite 1a des Gehäuses/Radoms bogenförmig in Seitenwandabschnitte 1b über, die nach außen ebenfalls wieder leicht bauchig ausgestaltet sind.

In Stirnseitenbetrachtung ist die Querschnittsform des Gehäuses/Radoms im gezeigten Ausführungsbeispiel eher trapezförmig gestaltet, dergestalt, dass die in Strahlrichtung oben liegende Radom-Oberseite 1a eine zumindest geringfügig größere Breite aufweist als der Abstand zwischen den gegenüberliegenden Seitenwandabschnitten 1b im Bereich der Unterseite des Gehäuses/Radoms.

Wie aus der teilweise im Schnitt wiedergegebenen Darstellung gemäß Figur 2 zu ersehen ist, weist das Gehäuse/Radom 1 eine Rückwand bzw. einen Boden 1d auf, der im gezeigten Ausführungsbeispiel eben gestaltet ist. Der vorstehend genannte Aufbau ist nur beispielhaft. Das entsprechende Gehäuse/Radom kann grundsätzlich beliebige Querschnittsformen oder sonstige Formen aufweisen, also beispielsweise eine gerade Oberseite, sogar eine konkav gekrümmte Oberseite, Oberseiten oder Seitenwände mit rillenförmigen Vertiefungen etc.. Einschränkungen bestehen insoweit nicht.

Im gezeigten Ausführungsbeispiel sind benachbart zu den beiden längs verlaufenden Seitenwandabschnitten 1b auf der zur Oberseite 1a gegenüberliegenden Rück- oder Unterseite des Bodens 1d zwei parallel verlaufende Kammern 1e vorgesehen, die grundsätzlich, bis auf die nachfolgend noch erörterten Durchbrechungen für die Befestigungseinrichtung, geschlossen sind, wobei die Kammern 1e durch eine im Abstand zum Boden 1d verlaufende Kammerwand 1f begrenzt ist, die teilweise auch als Tragwand 1g benannt wird.

Wie grundsätzlich auf Figur 1 auch ersichtlich ist, ist im Innenraum 7 des Gehäuses/Radoms 1, also zwischen der rückwärtig liegenden Rück- oder Bodenwand 1d, den Seitenwandabschnitten 1b und der Oberseite 1a, die eigentliche Antenneneinrichtung mit einem Reflektor 9, der auf der Bodenwand 1d positioniert ist oder im geringen Abstand parallel zur Boden- oder Rückwand 1d verläuft und im Abstand vor den gegenüberliegenden Stirnseiten des Gehäuses/Radoms endet.

In Längsrichtung des Reflektors 9 sind im gezeigten Ausführungsbeispiel mehrere Strahler oder Strahlereinrichtungen 11 im Abstand zueinander angeordnet. Es handelt sich im gezeigten Ausführungsbeispiel um dual polarisierte Strahlereinrichtungen 11, die bei vertikaler Montage der Antenne in zwei senkrecht zueinander stehenden Polarisationen senden und/oder empfangen, die in dem 45° Winkel gegenüber der Vertikalen oder Horizontalen ausgerichtet sind. Bezüglich des Aufbaus und der Funktionsweise der hierfür in Betracht kommenden Antenne wird beispielsweise auf die Vorveröffentlichung WO 00/039894 A1 verwiesen, wobei auch anderen Antennentypen hier eingesetzt werden können, beispielsweise einfach polarisierte Strahler, Dipolquadrate, Kreuzdipole, Patchstrahler etc. Einschränkungen sind insoweit nicht gegeben.

Nur der Vollständigkeit halber wird noch erwähnt, dass im gezeigten Ausführungsbeispiel der Reflektor 9 Seitenbegrenzungen 9a und stirnseitige Querbegrenzungen 9b sowie zwischen zwei Längsseitenbegrenzungen verlaufende Querbegrenzungen 9c auf der Reflektorebene sitzend oder im geringen Abstand dazu vorgesehen sind, die zwischen zwei Strahlern 11 vorgesehen sein können.

Nachfolgend wird auf die Montageeinrichtung zur Befestigung einer derartigen Antenne, beispielsweise an einem Mast oder an einem Gehäuse etc., eingegangen.

Dazu weist die Antenne an ihrer Rückseite versetzt zueinander liegend (also eher dem gegenüberliegenden End- oder Stirnseitenbereich des Gehäuses/Radoms zugeordnet) jeweils eine Montageeinrichtung 15 auf, d.h. eine erste Montageeinrichtung 15' und eine zweite Montageeinrichtung 15", die in Draufsicht einem U-förmigen Bügel - d.h. einer in Draufsicht U-förmig gestalteten Platte - angenähert ist und zwei mit der Antenne verbundene Montageschenkel 15a und einen, die beiden Montageschenkel quer zueinander verbindenden Befestigungsabschnitt 15b aufweist, der mit Durchbrechungen 16 versehen ist, um beispielsweise mittels Schrauben eine entsprechende Antenne an eine Wand, Gehäusewand oder unter Verwendung eines Gegenbügels unter Umgreifung eines Antennenmasts zu befestigen, indem Schrauben durch die Bohrungen 16 hindurchgeführt und mit dem Gegenbügel, beispielsweise Muttern, gesichert werden. Alternativ dazu können - was durchaus typisch ist - auch sogenannte Spannbänder verwendet werden, um eine Fixierung und Positionierung an geeigneter Stelle vorzunehmen.

Aus Figuren 2 und 3 ist ersichtlich, dass beispielsweise die rechte Montageeinrichtung 15, 15' mittels zweier Schrauben 21 fest mit dem Gehäuse/Radom verbunden ist, wobei deckungsgleich zu einer jeweiligen Bohrung 23 in dem jeweiligen Montageschenkel 15a der Montageeinrichtung 15 eine Bohrung 25 in den rückwärtigen Kammerwandabschnitten 1f eingebracht ist. Im gezeigten Ausführungsfall befindet sich im Inneren der Kammer 1e eine Halte- oder Trageinrichtung 27, die als Gegenanpressglied (Gegenplatte) dient und ebenfalls mit einer weiteren, deckungsgleich zur Bohrung 23 und 25 verlaufenden Bohrung 29 versehen ist. Durch diese drei Bohrungen 23, 25 und 29 kann dann die in den Figuren 2 und 3 gezeigte Schraube 21 mit außenliegendem Schraubenkopf 21a mit ihrem zugehörigen Gewindeabschnitt so eingeführt werden, dass sie in eine innen in der Kammer 1e befindliche Mutter 33 eingedreht werden kann.

Die als Gegenplatte dienende Halte- und Tragschiene 27 ist im Querschnitt (quer zur Längsrichtung) ebenfalls U-förmig gestaltet, weist also Schenkelabschnitte und einen verbindenden flachen mittleren Abschnitt auf, so dass die Halte- und Trageschiene 27 im Querschnitt in etwa der Querschnittsform (mit etwas kleinerer Bemaßung) den Kammern 1e entspricht, dort also entsprechend an- und aufliegend an den Wandabschnitten der Kammer 1e eingebracht ist.

Die Schraube 21 kann so fest wie nötig bzw. auch voll angezogen werden. Dabei wird die in der Kammer 1e innenliegende Halte- und Trageinrichtung 27 mit dem außenliegenden Montageschenkel 15a unter sandwichförmiger Aufnahme eines Abschnitts der die Kammerwand 1f darstellenden Tragwand 1g - die Teil des Gehäuses/Radoms 1 der Antenne ist - so verschraubt und dabei verspannt, dass eine sichere und feste Verankerung der Montageeinrichtung 15, 15' am Gehäuse/ Radom 1 gewährleistet ist.

Da zudem die erwähnten Bohrungen 23, 25, 29 nur an die Größe des Gewindeschaftes der Schraube 31 angepasst sind, kann zudem hier auch keine Relativverschiebung zwischen Montageschenkel 15a und Gehäuse/Radom bzw. Kammer 1e bzw. der Halte- und Trageinrichtung 27 durchgeführt werden.

Aus dem gezeigten Ausführungsbeispiel ist ersichtlich, dass die Halte- und Trageinrichtung 27 nicht nur plattenförmig gestaltet ist, sondern sich fast über die gesamte Länge des Gehäuses/Radoms innerhalb der Kammer 1e erstreckt, also bis zum gegenüberliegenden Ende der Kammer, an welche die gegenüberliegende zweite Montageeinrichtung 15 montiert wird.

Diese zweite Montageeinrichtung 15, 15" ist mit einer Längenausgleichseinrichtung 35 versehen.

In diesem Falle sind jeweils in jedem Montageschenkel 15a zwei in Längsrichtung des Montageschenkels 15a versetzt liegende Bohrungen 23 vorgesehen, durch die jeweils eine entsprechende Schraube 37 zur Befestigung hindurchgeführt werden kann.

Dabei sind im gleichen Längsabstand zu den Bohrungen 23 innen liegende Bohrungen 29 an der Halte- und Trageinrichtung 27, nachfolgend auch kurz als Halte- und Trageschiene 27 bezeichnet, eingebracht, um auch hier den zusätzlichen Gewindeschaft der Schrauben 37 hindurchzuführen und eine zugehörige, innerhalb der Kammer 1e befindliche Mutter 33 fest zu verschrauben.

In diesem Ausführungsbeispiel ist der Gewindeschaft 37' von einer Abstandshülse 39 als Eindreh-Begrenzungseinrichtung 239 umgeben, wodurch bei zunehmenden Festdrehen der Schraube 37 der minimale Abstand begrenzt ist, mit welchem die Montageschenkel 15a mit der innerhalb der Kammer befindlichen Halte- und Trageschiene 27 aufeinander verpresst werden können. Wie aus der Schnittdarstellung auch ersichtlich ist, ist im Bereich der rückwärtigen Kammerwand 1f nicht nur eine, an den Durchmesser des Gewindeschaftes 37' angepasste Bohrung, sondern jeweils zwei versetzt zueinander angeordnete Langlöcher 37" vorgesehen (die auch zu einem gemeinsamen Langloch 37" verbunden sein könnten).

Werden in diesem Falle die Schrauben 37 festgedreht, so ist durch den Abstandshalter oder die Abstandshülse 39 gewährleistet, dass der lichte Abstand zwischen der gehäuseseitigen Innenseite 15"a des Montageschenkels 15a und der zur rückwärtigen Seite hin weisenden Seite 47' der Halte- und Trageinrichtung 27 größer ist als die Dicke der Tragwand 1g, also größer ist als die Dicke der Kammerwand 1f, so dass zumindest ein in Figur 3 angedeuteter geringfügiger Abstand 41 zwischen der Innenseite 15"a des Montageschenkels 15a und der Außenseite der Kammerwand 1f verbleibt.

Mit anderen Worten kann selbst beim maximalen Festdrehen der Schrauben 37 eine freie Relativverschiebung der Montageeinrichtung 15, 15" gegenüber dem Gehäuse/Radom nicht außer Kraft gesetzt werden.

Da bei einer Temperaturveränderung die erwähnte Längsverschieblichkeit zumindest bei einer der beiden Montageeinrichtungen gegenüber dem Gehäuse/Radom 1 nur im Bereich der außenliegenden Kammer 1e vorgesehen ist, ist durch die durchgängige Boden- oder Rückwand 1d der Innenraum 7 des Gehäuses/Radoms 1 vollständig nach außen hin abgedichtet.

Auf den gegenüberliegenden Stirnseiten werden dann letztlich die in Figur 1 teilweise im Schnitt dargestellten Endkappen 43 aufgesetzt, wodurch der Innenraum 7 des Gehäuses/Radoms 1 insgesamt dicht verschlossen ist.

Durch die gemeinsame Halte- und Trageinrichtung 27 in Form einer Halte- und Trageschiene 27, wodurch die beiden Montageeinrichtungen 15, d.h. die erste und zweite Montageeinrichtung 15' und 15" in ihrem Längsabstand festgelegt sind, kann gewährleistet werden, dass in einem mittleren Temperaturbereich die erwähnten Schrauben 37 zumindest bei der einen, mit einer Längenausgleichseinrichtung 35 versehenen Montageeinrichtung 15" in einem mittleren Bereich der bevorzugt langlochförmigen Ausnehmung 37" zu liegen kommen, so dass eine völlig problemlose Montage möglich ist, die in der Praxis sicherstellt, dass in allen relevanten Temperaturbereichen die gewünschte Längenausdehnung des Gehäuses/Radoms gegenüber den Montageansätzen oder Montageeinrichtungen 15 wirksam ist.

Abweichend vom gezeigten Ausführungsbeispiel können die erwähnten längs verlaufenden Kanäle oder Kammern 1e auch so angeordnet sein, dass sie nicht über die Boden- oder Rückwand 1d nach unten überstehen, sondern als separate Kammern in dem Bereich zwischen der Boden- oder Rückwand 1d und der Oberseite 1a im Innenraum 7 des Radoms untergebracht sind.

Auch in diesem Falle ergibt sich der Vorteil, dass der Innenraum 7 gegenüber Feuchtigkeit und Außeneinflüsse hermetisch abgedichtet ist.

Anhand von Figur 3a ist eine Abwandlung zu Figur 3 gezeigt.

Bei dem Ausführungsbeispiel gemäß Figur 3a ist eine Zwischenplatte 101f vorgesehen, die mittels Schrauben 247' unter Verwendung von Muttern 233 an einem Wandabschnitt 1f der Kanäle 1e befestigt ist. Die Schrauben 247' durchsetzen dabei entsprechende Bohrungen in dem Wandabschnitt 1f und in der Tragschiene oder dem Tragschienenabschnitt 27, 27', und sind durch Muttern 233 gesichert, die auf der Rückseite der Tragschiene 27, 27' anliegen.

Diese Zwischenplatte 101f dient nunmehr als Verankerungsbasis zur Montage der Längenausgleichseinrichtung 35 unter Verwendung von Schrauben 37, die Langlöcher 37" durchsetzend in eine Gewindebohrung 101g mit ihrem Schaft 37' eingedreht sind.

In diesem Falle wird keine Abstandshülse oder Abstandshalter 39 verwendet, sondern eine Eindreh-Begrenzungseinrichtung 239, die durch die Länge des Gewindeschaftes 37' gebildet ist. Denn im gezeigten Ausführungsbeispiel ist die Länge der Gewindebohrung einschließlich der Dicke des zugehörigen Montageschenkels 15a an dieser Stelle kleiner als die Länge des Schraubengewindes 37'. Mit anderen Worten wird selbst bei maximalem Eindrehen der Schrauben 37 in die Gewindebohrung (soweit dies möglich ist) sicher gestellt, dass die Unterseite des Schraubenkopfes der Schrauben 37 nicht auf der Außenseite des Montageschenkels 15a aufliegt, sondern hier ein zumindest minimaler Abstandsspalt oder Spiel 41 gebildet ist, wodurch die freie Verschiebbarkeit der Montageeinrichtung 15, 15" gegenüber der Zwischenplatte 101f und damit gegenüber dem Gehäuse/ Radom 1 gewährleistet ist. Alternativ oder ergänzend wäre es auch möglich, eine gekürzte Abstandshülse 39 zu verwenden, die auf der Zwischenplatte 101f, also mittelbar an dem Radom anliegt und ein weiteres Eindrehen der Schrauben unter Beibehaltung eines minimalen Abstandes 41 aufrecht erhält und gewährleistet.

Anstelle der erwähnten Abstandshülse 39 kann auch eine sogenannte Ansatz-Schraube 37 verwendet werden, die mit einem Ansatz 39 mit größerem Querdurchmesser versehen ist, der größer ist als der Durchmesser des darunter befindlichen Schraubgewindes. Dieser breitere Ansatz 39 erfüllt quasi die Funktion der Abstandshülse 39.

Zur Vermeidung einer festen Verspannung unter Aufhebung einer freien Verstellbarkeit ist also entweder die Verwendung von Abstandshaltern oder die Verwendung von Festdreh-Begrenzungseinrichtungen allgemein in jedweder Ausführungsform geeignet, die sicherstellt, dass ein freies Spiel 41 zur Ermöglichung einer Verstellung realisiert ist.

Anhand von Figur 5 ist nur schematisch gezeigt, dass die Befestigungseinrichtung nicht an einem Kanal 1e bzw. an einer entsprechenden Kanalwand 1f, sondern beispielsweise auch an Vorsprüngen, z.B. steg- oder wandförmigen Vorsprüngen 1f' ausgebildet sein kann. Ein derartiger stegoder wandförmiger Vorsprung 1f' könnte beispielsweise senkrecht von der unteren Gehäuse- oder Radomwand 1d vorstehen und frei enden.

In diesem Falle dienen also stegförmig und vorzugsweise parallel zum Boden 1d verlaufende Verankerungswände 1f', um daran an einer Seite anliegend beispielsweise die Halte- und Trageschiene 27 an einer gegenüberliegenden Seite der Montageeinrichtung 15 mit ihrem Befestigungsabschnitt 15b anzubringen, und zwar wiederum unter Verwendung der erläuterten Muttern. An der einen Befestigungsstelle könnte beispielsweise die Montageeinrichtung wieder unterschiedliche fest angebracht werden und an einer dazu versetzt liegenden montageeinrichtung 15, vorzugsweise im Bereich des gegenüberliegenden Endes der Antenneneinrichtung unter Verwendung der Langlochausnehmung 37", wobei hier unter Verwendung der erwähnten Abstandshalter oder Abstandshülsen 39 sichergestellt ist, dass eine temperaturbedingte Längenausdehnung sicher und problemlos relativ zur Montageeinrichtung 15, 15" ermöglicht wird. Weitere Abwandlungen sind möglich. Nur der Vollständigkeit halber wird angemerkt, dass in Figur 5 die entsprechende Befestigung mittels eines Montageschenkel 15a auch noch über eine zweite in Figur 5 nicht gezeigte, rechts liegende weitere Stegoder Gehäuse-/Radomwand 1f' erfolgt, da die Abstützung stets paarweise realisiert wird. Die zweite Montageeinrichtung ohne Längenausgleich ist entsprechend aufgebaut, wie anhand des anderen Ausführungsbeispiels erläutert, ohne Abstandshülse 39 und ohne den sich ergebenden Spielraum 41, so dass dort eine feste Montage an der Stegwand 1f' sichergestellt ist.

Nachfolgend wird auf die weitere Ausgestaltung der Antenneneinrichtung in Bezug auf die Figur 4 eingegangen.

Die erläuterte Antenneneinrichtung verfügt ferner über eine innere Längenausgleichs-Einrichtung 135. Diese ist notwendig, damit das beispielsweise aus einem Thermoplast bestehende Gehäuse/Radom 1 temperaturbedingt eine andere Längenausdehnung durchführen kann als eine im Innengehäuse/Radom 1 untergebrachte Antennen-Trag- und/oder Reflektoreinrichtung, die üblicherweise aus Metall besteht oder aus einem Dielektrikum, welches mit einer metallischen (leitenden) Oberfläche versehen ist. Dadurch kann sichergestellt werden, dass temperaturbedingte unterschiedliche Längenausdehnungen des Gehäuses/Radoms und der innen befindlichen Antennen-Trag-Struktur und insbesondere des Reflektors zu keiner Beschädigung der gesamten Anordnung führen, insbesondere nicht dazu führen, dass das Gehäuse undicht wird.

Im gezeigten Ausführungsbeispiel sind dazu in Längsrichtung des Gehäuses/Radoms 1 versetzt zueinander liegend zumindest zwei innere Montageeinrichtungen 115 vorgesehen, nämlich eine erste Montageeinrichtung 115', die ohne Längenausgleichs-Einrichtung versehen ist, und eine zweite Montageeinrichtung 115", die eine Längenausgleichseinrichtung umfasst. Dadurch ist im Inneren des Gehäuses/Radoms 1 die Antennen-Trag-Einrichtung, die nachfolgend teilweise auch als Antennen-Trag- und/oder Reflektoreinrichtung bezeichnet wird, gehalten.

In Figuren 1 und 4 links liegend, ist die erste innere Montageeinrichtung 115, 115' in Draufsicht gezeigt. Sie umfasst im gezeigten Ausführungsbeispiel ein im Wesentlichen dreieckförmigen (beispielsweise aus Kunststoff) bestehenden Montagekörper 114', der in zwei in Längsrichtung der Antenne verlaufende und quer dazu versetzt liegende Montageschenkel 115a ausläuft, die über von außen eingedrehte Schrauben 118 an den Längsstegen 9a des Reflektors 9 befestigt sind. Anstelle des in den Zeichnungen dargestellten Montagekörpers 114' könnte auch ein steifer Blechbügel oder eine vergleichbare Einrichtung verwendet werden. Ebenso könnte die Endkappe mit einem entsprechenden Montagekörper integriert ausgestaltet sein, so dass mit anderen Worten die Endkappe direkt mit einem in das Radominnere ragenden Ansatz versehen ist, der zur Abstützung und/oder Befestigung am Reflektor oder der sonstigen im Inneren des Raumes vorgesehenen Trageinrichtung dient. Anstelle der erwähnten Schraubbefestigung zur Verbindung des Montagekörpers 114' mit der Endkappe kann auch jede andere geeignete Befestigungseinrichtung dienen, z.B. ein Clip, ein durchgesteckter Stift, Nieten, Tox-Verbindungen bei Blechteilen etc.. Einschränkungen sind hier nicht gegeben.

Gegenüberliegend zum Reflektor 9 läuft der in Draufsicht dreieckförmige Montagekörper 114' in einen verlängerten, im gezeigten Ausführungsbeispiel mittig liegenden Montageansatz 119' aus, der benachbart zu einer stirnseitigen Endkappe 43 zu liegen kommt.

Von außen her kann über eine entsprechende (in den Figuren nicht näher gezeigte) Bohrung (ähnlich der Bohrung 143 an der gegenüberliegenden Endkappe 43) eine Schraube (ähnlich der Schraube 145 an der gegenüberliegende Endkappe 43) in die Montageeinrichtung 115, d.h. in ein im Montageansatz 114' ausgebildetes Innengewinde eingedreht werden, wodurch diese innere Montageeinrichtung 115, 115' fest mit der zugehörigen Endkappe 43 und damit an diesem Ende des Gehäuses/Radoms 1 verbunden bzw. daran abgestützt ist.

Die gegenüberliegende zweite innere Montageeinrichtung 115" umfasst die erwähnte innere Längenausgleichseinrichtung 135.

Der zweite Montagekörper 114, 114" ist grundsätzlich ähnlich aufgebaut und mit seinen beiden außenliegenden Montageschenkeln 115a an den angrenzenden Längsstegen 9a des Reflektors 9 mittels der dort sitzenden Schrauben 118 befestigt.

Der mittlere Verlängerungsansatz 119" ist hier jedoch kolbenförmig gestaltet und in einer Längsausdehnung 121 im Montagekörper 114" längsverschieblich geführt. Im gezeigten Ausführungsbeispiel sitzt im Bereich des kolbenförmigen Verlängerungsabschnittes 119 eine Schraubenfeder 123. Mit anderen Worten durchsetzt der kolbenförmige Verlängerungsabschnitt 119" die Schraubenfeder 123. Die Schraubenfeder 123 stützt sich an ihren gegenüberliegenden Enden jeweils an einem Abstützrand ab, nämlich an einem Abstützrand 119a, der an dem Verlängerungsansatz 119 entfernt liegend zur Endkappe 43 ausgebildet ist, sowie an einem der Endkappe 43 näher liegenden und Teil des Montagekörpers 114" bildenden Abstützrandes 114a, wodurch der Innendurchmesser der Längsbohrung 121 verringert wird. Im gezeigten Ausführungsbeispiel steht die Schraubenfeder 123 unter Vorspannung.

Der Verlängerungsansatz 119" ist ebenfalls wieder unter Verwendung einer Schraube 145, die durch eine Bohrung 143 in der dazugehörigen Endkappe 43 eingeführt wird, in eine Gewindeaufnahme im Verlängerungsansatz 119" eingedreht, wodurch der Verlängerungsansatz 119" mit der zugehörigen Endkappe 43 fest verbunden ist.

Bei einer temperaturbedingten Längenausdehnung kann dies dazu führen, dass bei einem Temperaturanstieg das Gehäuse/Radom einer größeren Längenausdehnung unterzogen wird, im Verhältnis zum Reflektor 9. In diesem Fall würde sich die zugehörige Endkappe 43 von der stirnseitigen Begrenzung des zugehörigen Reflektors weiter entfernen, mit anderen Worten würde die Schraubenfeder 123 weiter zusammengepresst werden, da der schlitten- oder schienenförmig verfahrbare Verlängerungsansatz 119" in der Längenausdehnung 121 bei Ansicht von Figur 4 nach rechts bewegt wird. Bei einer Temperaturerniedrigung würde ein umgekehrter Effekt eintreten.

Grundsätzlich könnte eine derartige innere Montageeinrichtung mit einer Längenausgleichseinrichtung auch am gegenüberliegenden Ende zusätzlich verwendet werden. Ausreichend ist aber an zumindest einem Stirnende eine derartige Einrichtung vorzusehen, um die innenliegende Antennen-Trag-Einrichtung oder allgemein die Reflektoreinrichtung und die darauf sitzenden Strahler sicher montiert zu halten.

Anstelle der erwähnten Schraubenfeder 123 können aber auch völlig andere Kraftfederspeicher 123' eingesetzt werden (Blattfedern, Tellerfedern etc.). Ebenso könnte auch eine Schraubenfeder verwendet werden, die nicht unter einer Vorspannung, sondern unter einer Vordehnung steht, wenn die Verankerung und Abstützung umgekehrt erfolgt.

Gemäß dem geschilderten Aufbau ist die innere Längenausgleichseinrichtung 135 mit dem erwähnten Kraftfederspeicher 123' zumindest zweigeteilt ausgebildet, wobei ein Teil mit der Antennen-Trag- und/oder Reflektoreinrichtung zum einen und das andere Teil mittelbar mit dem Gehäuse/Radom, im gezeigten Ausführungsbeispiel über die auf dem Gehäuse/Radom aufgesetzte Endkappe 43 gehalten bzw. damit verbunden ist. Beide Teile, nämlich der Montagekörper 114" und der darin oder daran verschiebliche, insbesondere längsverschiebliche Verlängerungsansatz 119" sind gemäß einer schlitten- oder sonstigen Führungseinrichtung so gestaltet, dass sie eine Längsausgleichsbewegung erlauben und dabei gleichwohl die inneren Tragteile, insbesondere den Reflektor, halten. Die zusätzlich vorgesehene Federeinrichtung dient vor allem zur Erzeugung von aufeinanderzu gerichtete Anpresskräfte, die auf gegenüberliegenden Endkappen 43 eingeleitet werden, um das Gehäuse/Radom nach außen hin abzudichten.

Nachfolgend wird anhand von Figuren 6 und 7 erläutert, dass aber auch eine einteilige oder im Wesentlichen einteilige innere Montageeinrichtung 115" mit einer Längenausgleichseinrichtung 135 möglich ist.

Dazu können nämlich auch - wie beispielsweise anhand von Figuren 6 und 7 in schematischer Draufsicht dargestellt ist - Bügelfedern 124 als innere Montageeinrichtung 115" oder Montagekörper 114" verwendet werden, die insgesamt elastisch verformbar sind, wie dies aus einem Vergleich gemäß Figuren 6 und 7 zu ersehen ist. In Figuren 6 und 7 ist die Lage und die Verformung der Bügelfedern 124 wiedergegeben, die sich bei unterschiedlichen Längenausdehnungswerten des Gehäuses/Radoms 1 gegenüber der im Inneren der Antennen-Trag- und/oder Reflektoreinrichtung 9 ergeben können. In den Figuren 6 und 7 sind also die Spannbügel in gestauchtem bzw. gestrecktem Zustand gezeigt.

Der geschilderte Aufbau unter Verwendung eines Kraftfederspeichers 123', der auf die zugehörige Endkappe 43 eine Anpresskraft in Richtung des zugehörigen Gehäuses/Radoms 1 erzeugt, bewirkt zudem, dass durch diese Konstruktion auf die beiden gegenüberliegenden Endkappen 43 durch den erwähnten Kraftfederspeicher 123' Anpresskräfte eingeleitet werden, mit denen die beiden Endkappen 43 fest und dicht an den gegenüberliegenden Endabschnitten des kanaloder köcherförmigen Gehäuses/Radoms angepresst gehalten werden. Die Kappen 43 weisen dazu bevorzugt eine in das Gehäuse/Radom hintergreifende, einsetzbare umlaufende Stegwand 43' auf, wobei bevorzugt zwischen dem zugehörigen Schulterabschnitt der Endkappe und der stirnseitigen Wandbegrenzung 47 des Gehäuses/Radoms auch eine umlaufende Dichtung eingebracht sein kann.

Die Erfindung beschreibt also eine Antenneneinrichtung, bei der der innere Aufbau innerhalb des Radoms 1 mit einer inneren Längenausgleichseinrichtung 135 an dem Gehäuse/ Radom 1 zumindest mittelbar gehalten und verankert ist, wobei zudem eine äußere Längenausdehnungseinrichtung 35 vorgesehen ist, die eine problemlose Montage der Antenneneinrichtung, d.h. des Gehäuses/Radoms z.B. an einer Wand, einem Mast etc. erlaubt. Das Gehäuse/Radom kann dadurch vor allem temperaturbedingt eine unterschiedliche Längenausdehnung durchführen, ohne dass das Gehäuse/Radom beschädigt oder zerstört wird und Teile der im Inneren befindlichen Antennen oder des Radoms Umwelteinflüssen ausgesetzt werden würden, vor allem Feuchtigkeit ins Innere des Gehäuses/Radoms eindringen könnte, was höchst unerwünscht ist.

Sowohl die äußeren Montageeinrichtungen 15 wie aber auch die inneren Montageeinrichtungen 115 können beispielsweise problemlos auch an drei versetzt liegenden Stellen (oder mehr) vorgesehen sein. In diesem Fall könnte daran gedacht werden beispielsweise die am entferntesten liegende Montageeinrichtung sowohl innen wie außen jeweils mit der geschilderten inneren sowie äußeren Längenausgleichseinrichtung 35, 135 auszustatten und lediglich dazwischenliegend eine äußere und eine innere Montageeinrichtung 15, 115 vorzusehen, die jeweils ohne Längenausgleichseinrichtung ausgebildet ist. Bevorzugt ist die Anordnung so, dass an einem Anfang oder Ende eine Montageeinrichtung ohne Längenausgleichseinrichtung verwendet wird und die nachfolgenden, versetzt zueinander liegenden Montageeinrichtungen dann mit einer entsprechenden Längenausgleichseinrichtung versehen sind, wobei mit zunehmender Entfernung von der Montageeinrichtung ohne Längenausgleichseinrichtung die verwendete Montageeinrichtung einen zunehmend größer werdenden Längenausgleich ermöglichen muss.

In den Zeichnungen ist also ein Ausführungsbeispiel gezeigt, bei welchem zumindest zwei Kammern vorgesehen sind, an welchen die Befestigungseinrichtung angreift. Bei Bedarf können aber auch noch mehr Kammern vorgesehen, werden die vorzugsweise parallel zueinander laufen, an denen die Montageeinrichtung noch zusätzlich ansetzt.

Als Material für das Gehäuse/Radom kommen alle geeigneten Materialien in Betracht. Denkbar ist insbesondere die Verwendung von Coextrudaten oder elektrisch neutralen Fasern. Auch Materialien aus elektrisch neutralen Fasern unter Verwendung von Holzfasern sind denkbar. Als werkstoffe sind vor allem auch Thermoplaste geeignet, die den höheren Wärmeausdehnungskoeffizienten verglichen mit Metallen aufweisen.

## Patentansprüche

1. Antenneneinrichtung mit folgenden Merkmalen:
- mit einem Gehäuse/Radom (1),
- mit einer innerhalb des Gehäuses/Radoms (1) vorgesehenen Antennen-Trag- und/oder Reflektoreinrichtung (9), worüber vorzugsweise mehrere Strahlereinrichtungen (11) zumindest mittelbar gehalten sind,
- zumindest zwei versetzt zueinander liegende Montageeinrichtungen (15; 15', 15") zur Montage und Anbringung des Gehäuses/Radoms (1),
**gekennzeichnet durch** die folgenden weiteren Merkmale:
- zumindest eine der beiden Montageeinrichtungen (15, 15") ist mit einer externen Längenausgleichseinrichtung (35) versehen , die eine unterschiedliche Längenausdehnung des Gehäuses/Radoms (1) gegenüber zumindest einer der zumindest beiden Montageeinrichtungen (15) zur Befestigung der Antenneneinrichtung ermöglicht,
- die zumindest eine Montageeinrichtung (15, 15") umfasst dazu eine Führungseinrichtung, mittels der das Gehäuse/Radom (1) gegenüber der Montageeinrichtung (15, 15") in einer Richtung des Antennengehäuses/Radoms (1) zumindest für eine Weglänge relativ verstellbar ist,
- die externe Längenausgleichseinrichtung (35) mit der Führungseinrichtung umfasst eine mit dem Gehäuse/Radom (1) verbundene oder eine einen Teil des Gehäuses/Radoms (1) bildende Tragwand (1f, 1g, 101f, 1f'), wobei die Tragwand zwischen einem Abschnitt der Montageeinrichtung (15, 15") und einer Halte- und Trageinrichtung (27) sandwichartig aufgenommen ist,
- die Tragwand (1f, 1g, 101f, 1f'), die Halte- und Trageinrichtung (27) und die Montageeinrichtung (15, 15") sind mittels zumindest einer Schraube (37) miteinander verschraubt, und
- eine Abstandshalter- oder eine Eindreh-Begrenzungseinrichtung (39, 239) ist für die zumindest eine Schraube (37) zur Erzeugung eines Spiels oder Abstands (41) zwischen der Tragwand (1f, 1g, 101f, 1f') und der Montageeinrichtung (15', 15") vorgesehen, so dass bei der zumindest einen festgezogenen Schraube (37) ein eine ungehinderte Ausgleichsbewegung zwischen der Montageeinrichtung (15', 15") und dem Gehäuse/Radom (1) ermöglichendes Spiel oder ermöglichender Abstand (41) verbleibt.

2. Antenneneinrichtung nach Anspruch 1, **dadurch gekennzeichnet, dass** die Abstandshalteeinrichtung (39) derart gestaltet ist, dass der minimale Abstand zwischen der Montageeinrichtung (15) und der Halte- und Trageinrichtung (27) im Bereich der Schraube (37) einem Wert entspricht, der größer ist als die Dicke der zugehörigen Tragwand (1f, 1g, 101f, 1f'), an welcher die externe Längeausgleichseinrichtung (35) ansetzt.

3. Antenneneinrichtung nach Anspruch 1, **dadurch gekennzeichnet, dass** die zumindest eine Schraube (37) in die Tragwand (1f, 1g, 101f, 1f') eindrehbar ist, die mit einer Eindreh-Begrenzungseinrichtung (239) vorzugsweise a) in Form eines Schraubenschaftes (37'), der länger ist als die zugehörige Tiefe der Gewindebohrung (101g) und/ oder
b) in Form einer Abstandseinrichtung (39) und/oder
c) in Form einer Ansatzschraube, die mit einem Ansatz (39)
versehen ist,
zusammenwirkt, so dass bei maximal in die Gewindebohrung (101g) eingedrehter Schraube (37) ein minimaler Abstand zwischen der Montageeinrichtung (15, 15") und der Tragwand (1f, 1g, 101f, 1f') im Bereich der Feststellschraube (37) verbleibt.

4. Antenneneinrichtung nach einem der Ansprüche 2 oder 3, **dadurch gekennzeichnet, dass** die externe Längenausgleichseinrichtung (35) an der Tragwand (1g) ansetzt, die als Kammerwand (1f) einer zusätzlich vorgesehenen Kammer (1e) ausgebildet ist, die von dem Innenraum (7) des Gehäuses/ Radoms (1), in dem der Reflektor (9) und/oder die Strahlereinrichtung (11) untergebracht sind, getrennt ist, wobei vorzugsweise zumindest zwei Kammern (1e) vorgesehen sind.

5. Antenneneinrichtung nach einem der Ansprüche 2 oder 3, **dadurch gekennzeichnet, dass** die mit dem Gehäuse/Radom (1) fest verbundene Tragwand (1g) der externen Längenausgleichseinrichtung (35) in Form eines frei vorstehenden Vorsprunges, Ansatzes oder Steges (1f, 1f') ansetzt.

6. Antenneneinrichtung nach einem der Ansprüche 1 bis 5, **dadurch gekennzeichnet, dass** an dem Gehäuse/Radom (1), insbesondere an einem vom Innenraum (7) des Gehäuses/Radoms (1) getrennten Abschnitt der Kammerwand (1f) oder einem mit dem Gehäuse/Radom verbundenen Vorsprung, Ansatz oder Steg (1f') zumindest eine Langlochausnehmung (37") vorgesehen ist, in deren Bereich zumindest eine Befestigungsschraube (37) vorgesehen ist, die eine Bohrung (23) in der Montageeinrichtung (15) und eine Langlochausnehmung (37") in einem Abschnitt der Kammerwand (1f) oder in dem Vorsprung, Ansatz oder Steg (1f') sowie eine zur Bohrung (23) in der Montageeinrichtung (15) deckungsgleich liegende weitere Bohrung (29) in der Halte- und Trageinrichtung (27) durchsetzt und mit einer rückwärtigen Gewindeeinrichtung (33) verspannt ist, wobei der Schraubenschaft (37') eine Abstandshülse (39) durchragt, deren axiale Länge größer ist als die Dicke des zugehörigen Abschnitts der Kammerwand (1f).

7. Antenneneinrichtung nach einem der Ansprüche 1 bis 6, **dadurch gekennzeichnet, dass** die Halte- und Trageinrichtung (27) eine Halte- und Trageschiene (27') umfasst, die an versetzter Stelle über zumindest eine Schraubverbindungseinrichtung mit zumindest einer weiteren zur ersten Montageeinrichtung (15, 15") versetzt liegenden zweiten Montageeinrichtung (15, 15') verschraubt ist.

8. Antenneneinrichtung nach Anspruch 7, **dadurch gekennzeichnet, dass** zumindest die zweite Montageeinrichtung (15, 15') ohne externe Längenausgleichseinrichtung (35) ausgestattet ist.

9. Antenneneinrichtung nach einem der Ansprüche 1 bis 7, **dadurch gekennzeichnet, dass** zumindest die eine weitere Montageeinrichtung (15, 15') mit einer weiteren externen Längenausgleichseinrichtung (35) versehen ist.

10. Antenneneinrichtung nach einem der Ansprüche 1 bis 9, **dadurch gekennzeichnet, dass** zumindest n in einer Richtung, vorzugsweise in Längsrichtung der Antenneneinrichtung zueinander versetzt liegende Montageeinrichtungen (15, 15', 15") vorgesehen sind, wobei n eine natürliche ganze Zahl größer zwei ist, und dass von den n äußeren Montageeinrichtungen (15, 15") zumindest n-1 äußere Montageeinrichtungen (15, 15") jeweils mit einer externen Ausgleichseinrichtung (35) versehen sind und vorzugsweise die zumindest eine, ohne externe Ausgleichseinrichtung (35) versehene Montageeinrichtung (15, 15') am Anfang oder Ende des Gehäuses/Radoms (1) angeordnet ist.

11. Antenneneinrichtung nach einem der Ansprüche 1 bis 10, **dadurch gekennzeichnet, dass** die Halte- und Trageinrichtung (27) vorzugsweise in Form einer Halte- und Trageschiene (27') jeweils in einer separaten zusätzlichen Kammer (1e) untergebracht ist, die über eine geschlossene Gehäuse-/Radomwand (1d) zum Innenraum (7) des Gehäuses/Radoms (1) getrennt ist, in welchem die Antennen-Trag- und/ oder Reflektoreinrichtung untergebracht ist.

12. Antenneneinrichtung nach einem der Ansprüche 1 bis 11, **dadurch gekennzeichnet, dass** das Gehäuse/Radom (1) aus einem Extrudat oder aus elektrisch neutralen Fasern oder aus einem Thermoplast besteht, insbesondere aus seinem unverstärkten Thermoplast oder einem mit elektrisch neutralen Fasern verstärkten Thermoplast.

13. Antenneneinrichtung nach einem der Ansprüche 1 bis 12, **dadurch gekennzeichnet, dass** das Gehäuse/Radom (1) sich um mehr als den Faktor 3 stärker ausdehnt als die im Inneren des Gehäuses/Radoms (1) vorgesehene Antennen-Trag- und/ oder Reflektoreinrichtung (9), insbesondere eine aus Metall bestehende Antennen-Trag- und/oder Reflektoreinrichtung (9).

14. Antenneneinrichtung nach einem der Ansprüche 1 bis 13, **gekennzeichnet durch** die folgenden weiteren Merkmale:
- es ist eine innere Längenausgleichseinrichtung (135) vorgesehen, die eine unterschiedliche Längenausdehnung des Gehäuses/Radoms (1) in Relation zur im Inneren (7) des Gehäuse/Radoms (1) befindlichen Antennen-Trag- und /oder Reflektoreinrichtung (9) ermöglicht,
- die Antennen-Trag- und/oder Reflektoreinrichtung (9) ist an dem Gehäuse/Radom (1) zumindest mittelbar an zumindest zwei versetzt zueinander liegenden Stellen, vorzugsweise in Längsrichtung der Antenneneinrichtung versetzt liegenden Stellen, mittels jeweils einer inneren Montageeinrichtung (115; 115', 115") verankert,
- zumindest eine der zumindest beiden inneren Montageeinrichtungen (115; 115") ist mit der inneren Längenausgleichseinrichtung (135) versehen,
- die innere Längenausgleichseinrichtung (135) ist zumindest zweigeteilt oder zweigegliedert, wobei der eine Teil (114") mit der Antennen-Trag- und/oder Reflektoreinrichtung (9) und der andere Teil (119") zumindest mittelbar mit dem Gehäuse/Radom (1) fest verbunden und/oder daran abgestützt ist, und
- die zumindest beiden Teile (114", 119") sind relativ zueinander verschiebbar, lageveränderlich oder verformbar, insbesondere bezüglich ihrer beiden Abstützpunkte unter gemeinsamer Verformung relativ zueinander lageveränderlich.

15. Antenneneinrichtung nach Anspruch 14, **dadurch gekennzeichnet, dass** zwischen den zumindest beiden relativ verschieblichen Teilen (114", 119") der inneren Längenausgleichseinrichtung (135) ein Kraftfederspeicher (123') vorgesehen ist.

## Claims

1. Antenna device having the following features:
- a housing/radome (1),
- an antenna supporting and/or reflector device (9) provided inside the housing/radome (1), via which preferably a plurality of radiator devices (11) is held at least indirectly,
- at least two mutually offset mounting devices (15; 15', 15") for mounting and
attaching the housing/radome (1),
**characterised by** the following further features:
- at least one of the two mounting devices (15, 15") is provided with an external length compensation device (35), which allows a differing expansion in length of the housing/radome (1) with respect to at least one of the at least two mounting devices (15) for attaching the antenna device,
- for this, the at least one mounting device (15, 15") comprises a guide device by which the housing/radome (1) can be relatively adjusted with respect to the mounting device (15, 15") in a direction of the antenna housing/radome (1) at least for a path length,
- the external length compensation device (35) with the guide device comprises a supporting wall (1f, 1g, 101f, 1f') which is connected to the housing/radome (1) or forms a part of the housing/radome (1), the supporting wall being accommodated in sandwich fashion between a portion of the mounting device (15, 15") and a holding and supporting device (27),
- the supporting wall (1f, 1g, 101f, 1f'), the holding and supporting device (27) and the mounting device (15, 15") are screwed together by at least one screw (37), and
- a spacer device or a screwing-in restriction device (39, 239) is provided for the at least one screw (37) to produce a clearance or spacing (41) between the supporting wall (1f, 1g, 101f, 1f') and the mounting device (15', 15"), in such a way that when the at least one screw (37) is tightened there remains a clearance or spacing (41) which allows an unhindered compensation movement between the mounting device (15', 15") and the housing/radome (1).

2. Antenna device according to claim 1, **characterised in that** the spacer device (39) is configured in such a way that the minimum distance between the mounting device (15) and the holding and supporting device (27) in the region of the screw (37) corresponds to a value which is greater than the thickness of the associated supporting wall (1f, 1g, 101f, 1f), to which the external length compensation device (35) is attached.

3. Antenna device according to claim 1, **characterised in that** the at least one screw (37) can be screwed into the supporting wall (1f, 1g, 101f, 1f'), and cooperates with a screwing-in restriction device (239), preferably
a) in the form of a screw shank (37'), which is longer than the associated depth of the tapped hole (101g) and/or
b) in the form of a spacing device (39) and/or
c) in the form of a shoulder cap, which is provided with a shoulder (39),
such that when the screw (37) is fully tightened in the tapped hole (101g), a minimum distance remains between the mounting device (15, 15") and the supporting wall (1f, 1g, 101f, 1f) in the region of the locking screw (37).

4. Antenna device according to either claim 2 or claim 3, **characterised in that** the external length compensation device (35) is attached to the supporting wall (1g) which is configured as the chamber wall (1f) of an additionally provided chamber (1e) which is separated from the interior (7) of the housing/radome (1) in which the reflector (9) and/or the radiator device (11) are accommodated, at least two chambers (1e) preferably being provided.

5. Antenna device according to either claim 2 or claim 3, **characterised in that** the supporting wall (1g), which is rigidly connected to the housing/radome (1), of the external length compensation device (35) is attached in the form of a freely protruding projection, shoulder or web (1f, 1f).

6. Antenna device according to any one of claims 1 to 5, **characterised in that** provided in the housing/radome (1), in particular in a portion of the chamber wall (1f) separate from the interior (7) of the housing/radome (1) or in a projection, shoulder or web (1f) connected to the housing/radome (1) is at least one slotted recess (37"), in the region of which at least one attachment screw (37) is provided which passes through a hole (23) in the mounting device (15) and a slotted recess (37") in a portion of the chamber wall (1f) or in the projection, shoulder or web (1f'), as well as through a further hole (29), congruent with the hole (23) in the mounting device (15), in the holding and supporting device (27) and is braced with a rearwards threaded device (33), the screw shank (37') projecting through a spacing sleeve (39), the axial length of which is greater than the thickness of the associated portion of the chamber wall (1f).

7. Antenna device according to any one of claims 1 to 6, **characterised in that** the holding and supporting device (27) comprises a holding and supporting rail (27') which, in an offset position, is screwed together with at least one further second mounting device (15, 15') which is offset with respect to the first mounting device (15, 15"), by at least one screw connection device.

8. Antenna device according to claim 7, **characterised in that** at least the second mounting device (15, 15') is fitted without an external length compensation device (35).

9. Antenna device according to any one of claims 1 to 7, **characterised in that** at least one further mounting device (15, 15') is provided with a further external length compensation device (35).

10. Antenna device according to any one of claims 1 to 9, **characterised in that** at least n mounting devices (15, 15', 15") which are offset with respect to one another in one direction, preferably in the longitudinal direction of the antenna device are provided, n being a natural integer greater than two, and **in that** of the n external mounting devices (15, 15"), at least n-1 external mounting devices (15, 15") are each provided with an external compensation device (35) and preferably the at least one mounting device (15, 15') provided without an external compensation device (35) is positioned at the start or at the end of the housing/radome (1).

11. Antenna device according to any one of claims 1 to 10, **characterised in that** the holding and supporting device (27), preferably in the form of a holding and supporting rail (27') is accommodated in each case in a separate additional chamber (1e) which is divided by a closed housing/radome wall (1d) to form the interior (7) of the housing/radome (1), in which the antenna supporting and/or reflector device is accommodated.

12. Antenna device according to any one of claims 1 to 11, **characterised in that** the housing/radome (1) consists of an extruded material or of electrically neutral fibres or of a thermoplastic polymer, in particular of an unreinforced thermoplastic polymer or of a thermoplastic polymer reinforced with electrically neutral fibres.

13. Antenna device according to any one of claims 1 to 12, **characterised in that** the housing/radome (1) expands by more than a factor of three compared to the antenna supporting and/or reflector device (9) provided in the interior of the housing/radome (1), in particular a metal antenna supporting and/or reflector device (9).

14. Antenna device according to any one of claims 1 to 13, **characterised by** the following further features:
- an internal length compensation device (135) is provided which allows a differing expansion in length of the housing/radome (1) in relation to the antenna supporting and/or reflector device (9) positioned in the interior (7) of the housing/radome (1),
- the antenna supporting and/or reflector device (9) is anchored to the housing/radome (1), at least indirectly at at least two mutually offset points, preferably at points offset in the longitudinal direction of the antenna device, by a respective internal mounting device (115; 115', 115"),
- at least one of the at least two internal mounting devices (115; 115") is provided with the internal length compensation device (135),
- the internal length compensation device (135) is at least divided in two or arranged in two parts, one part (114") being rigidly connected to the antenna supporting and/or reflector device (9) and/or being supported thereon and the other part (119") being rigidly connected at least indirectly to the housing/radome (1) and/or being supported thereon, and
- the at least two parts (114", 119") can be displaced, changed in position or deformed relative to one another, in particular can be changed in position relative to one another with respect to their two supporting points while they are jointly deformed.

15. Antenna device according to claim 14, **characterised in that** a spring energy store (123') is provided between the at least two relatively displaceable parts (114", 119") of the internal length compensation device (135).

## Revendications

1. Système d'antenne comprenant les éléments suivants :
- une enceinte/radôme (1),
- un système porte-antenne et/ou un système réflecteur (9) prévu(s) à l'intérieur de l'enceinte/radôme (1), au moyen duquel de préférence plusieurs systèmes rayonneurs (11) sont maintenus au moins indirectement,
- au moins deux systèmes de montage (15 ; 15', 15") situés en décalage les uns des autres pour le montage et l'agencement de l'enceinte/radôme (1),
**caractérisé par** les caractéristiques suivantes :
- l'un au moins des systèmes de montage (15, 15") est pourvu d'un moyen de compensation de longueur (35) externe, qui permet un allongement longitudinal différent de l'enceinte/radôme (1) par rapport à l'un au moins des deux systèmes de montage (15) pour la fixation du système d'antenne,
- ledit au moins un système de montage (15, 15 ") comprend à cet effet un moyen de guidage, au moyen duquel l'enceinte/radôme (1) est déplaçable par rapport au système de montage (15, 15") dans une direction de l'enceinte/radôme (1) de l'antenne au moins sur une course,
- le moyen de compensation de longueur (35) externe avec le moyen de guidage comprend une paroi porteuse (1f, 1g, 101f, 1f') reliée à l'enceinte/radôme (1) ou formant partie de l'enceinte/radôme (1), ladite paroi porteuse étant reçue à la manière d'un sandwich entre un tronçon du système de montage (15, 15") et un moyen de maintien et de support (27),
- la paroi porteuse (1f, 1g, 101f, 1f'), le moyen de maintien et de support (27) et le système de montage (15, 15") sont vissés les uns aux autres au moyen d'au moins une vis (37), et
- un moyen d'écartement ou de limitation de rotation (37, 237) est prévu pour ladite au moins une vis (37) pour engendrer un jeu ou une distance (41) entre la paroi porteuse (1f, 1g, 101f, 1f') et le système de montage (15', 15"), de sorte que lorsque ladite au moins une vis (37) est serrée, il demeure un jeu ou une distance (41) permettant un mouvement de compensation sans entrave entre le système de montage ( 15', 15") et l'enceinte/radôme (1).

2. Système d'antenne selon la revendication 1, **caractérisé en ce que** le moyen d'écartement (39) est conçu de telle façon que la distance minimum entre le système de montage (15) et le moyen de maintien et de support (27) dans la région de la vis (37) correspond à une valeur qui est supérieure à l'épaisseur de la paroi porteuse associée (1f, 1g, 101f, 1f') sur laquelle attaque le système de compensation de longueur (35) externe.

3. Système d'antenne selon la revendication 1, **caractérisé en ce que** ladite au moins une vis (37) est susceptible d'être vissée dans la paroi porteuse (1f, 1g, 101f, 1f'), qui coopère avec un moyen de limitation de rotation (239), de préférence
a) sous la forme d'une tige de vis (37') qui est plus longue que la profondeur associée du perçage taraudé (101g) et/ou
b) sous la forme d'un moyen d'écartement (39) et/ou
c) sous la forme d'une vis à talon avec un talon (39),
de sorte que lorsque la vis (37) est vissée au maximum dans le perçage taraudé (101g), il demeure une distance minimum entre le système de montage (15, 15") et la paroi porteuse (1f, 1g, 101f, 1f') dans la région de la vis d'immobilisation (37).

4. Système d'antenne selon l'une des revendications 2 ou 3, **caractérisé en ce que** le système de compensation de longueur (35) externe attaque la paroi porteuse (1g), laquelle est réalisée sous la forme d'une paroi (1f) d'une chambre (1e) prévue en supplément et qui est séparée de l'espace intérieur (7) de l'enceinte/radôme (1), espace dans lequel le réflecteur (9) et/ou le système rayonneur (11) sont logés, et il est ici de préférence prévu au moins deux chambres (1e).

5. Système d'antenne selon l'une des revendications 2 ou 3, **caractérisé en ce que** la paroi porteuse (1g), reliée fermement à l'enceinte/radôme (1), du système de compensation de longueur (35) externe attaque sous la forme d'une saillie, d'un talon ou d'une barrette (1f, 1f') en dépassement libre.

6. Système d'antenne selon l'une des revendications 1 à 5, **caractérisé en ce qu'**il est prévu au moins un évidement (37") en forme de trou oblong sur l'enceinte/radôme (1), en particulier sur un tronçon de la paroi (1f) de la chambre séparée de l'espace intérieur (7) de l'enceinte/radôme (1), ou sur une saillie, un talon ou une barrette (1f') relié(e) à l'enceinte/radôme, évidement dans la région duquel est prévue au moins une vis de fixation (37) qui traverse un perçage (23) dans le système de montage (15) et un évidement (37") en forme de trou oblong dans un tronçon de la paroi (1f) de la chambre, ou bien dans la saillie, le talon ou la barrette (1f'), ainsi qu'un autre perçage (29), situé en superposition avec le perçage (23) dans le système de montage (15), dans le moyen de maintien et de support (27), et est mis sous tension avec un moyen à pas de vis (33) postérieur, tel que la tige de vis (37') traverse une douille d'écartement (39) dont la longueur axiale est supérieure à l'épaisseur du tronçon associé de la paroi (1f) de la chambre.

7. Système d'antenne selon l'une des revendications 1 à 6, **caractérisé en ce que** le système de maintien et de support (27) comprend un rail de maintien et de support (27') qui est relié par vissage à un emplacement décalé via au moins un moyen de liaison à vis, avec au moins un autre second système de montage (15, 15') disposé en décalage du premier système de montage (15, 15").

8. Système d'antenne selon la revendication 7, **caractérisé en ce qu'**au moins le second système de montage (15, 15') n'est équipé d'aucun système de compensation de longueur (35) externe.

9. Système d'antenne selon l'une des revendications 1 à 7, **caractérisé en ce que** ledit au moins un autre système de montage (15, 15') est pourvu d'un autre système de compensation de longueur (35) externe.

10. Système d'antenne selon l'une des revendications 1 à 9, **caractérisé en ce qu'**au moins n systèmes de montage (15, 15', 15") sont prévus, situés en décalage les uns des autres dans une direction, de préférence en direction longitudinale du système d'antenne, n étant un nombre entier naturel supérieur à deux, et **en ce que** parmi les n système de montage extérieurs (15, 15"), au moins n-1 systèmes de montage extérieurs (15, 15") sont respectivement pourvus d'un système de compensation (35) externe, et de préférence ledit au moins un système de montage (15, 15') qui n'est pas à pourvu de système de compensation (35) extérieur est agencé au début ou à la fin de l'enceinte/radôme (1).

11. Système d'antenne selon l'une des revendications 1 à 10, **caractérisé en ce que** le moyen de maintien et de support (27), de préférence sous la forme d'un rail de maintien et de support (27') est respectivement logé dans une chambre additionnelle séparée (1e), laquelle est séparée, via une paroi (1d) fermée de l'enceinte/radôme vis-à-vis de l'espace intérieur (7) de l'enceinte/radôme (1) dans lequel est logé le système porte-antenne et/ou le système réflecteur.

12. Système d'antenne selon l'une des revendications 1 à 11, **caractérisé en ce que** l'enceinte/radôme (1) est un produit extrudé ou formé à partir de fibres électriquement neutres ou d'une matière thermoplastique, en particulier une matière thermoplastique sans renforcement, ou une matière thermoplastique renforcée par des fibres électriquement neutres.

13. Système d'antenne selon l'une des revendications 1 à 12, **caractérisé en ce que** l'enceinte/radôme (1) se dilate plus fortement, de plus du facteur 3, que le système porte-antenne et/ou le système réflecteur (9) prévu à l'intérieur de l'enceinte/radôme (1), en particulier un système porte-antenne et/ou un système réflecteur (9) réalisé en métal.

14. Système d'antenne selon l'une des revendications 1 à 13, **caractérisé par** les autres caractéristiques suivantes :
- il est prévu un système de compensation de longueur (135) intérieur, qui permet un allongement longitudinal différent de l'enceinte/radôme (1) en relation au système porte-antenne et/ou au système réflecteur (9) qui se trouve à l'intérieur (7) de l'enceinte/radôme (1),
- le système porte-antenne et/ou le système réflecteur (9) est ancré sur l'enceinte/radôme (1) au moins indirectement à au moins deux emplacements situés en décalage l'un de l'autre, de préférence des emplacements situés en décalage en direction longitudinale du système d'antenne, et au moyen respectivement d'un système de montage intérieur (115 ; 115', 115 "),
- l'un au moins d'au moins deux systèmes de montage intérieurs (115 ; 115") est pourvu du système de compensation de longueur (135) intérieur,
- le système de compensation de longueur (135) intérieur est au moins en deux parties ou en deux sous-ensembles, telles qu'une partie (114") est reliée fermement au système porte-antenne et/ou au système réflecteur (9) ou soutenu sur celui-ci et l'autre partie (119") est fermement reliée, au moins indirectement, à l'enceinte/radôme (1) ou soutenu sur celle-ci, et
- les au moins deux parties (114", 119") sont capables de translation, de variation de position et/de déformation l'une par rapport à l'autre, en particulier avec possibilité de variations de leur deux points d'appui avec déformation commune.

15. Système d'antenne selon la revendication 14, **caractérisé en ce qu'**un accumulateur de force à ressort (123') est prévu entre les deux parties (114", 119"), déplaçables l'une par rapport à l'autre, du système de compensation de longueur (135) intérieur.
